# EUROPÄISCHE PATENTSCHRIFT

(11) **EP 2 322 735 B1**
(45) Veröffentlichungstag und Bekanntmachung des Hinweises auf die Patenterteilung: **16.05.2012**
(21) Anmeldenummer: 09014295.1
(22) Anmeldetag: 16.11.2009
(51) Int. Cl.: E04D 1/34

(54) **Befestigungsvorrichtung für Dachplatten**
Fixing device for roofing plates
Dispositif de fixation pour plaques de toit

(43) Veröffentlichungstag der Anmeldung: 18.05.2011
(73) Patentinhaber: Dawedeit GmbH, 58515 Lüdenscheid (DE)
(72) Erfinder: Kiss, Gabor, Dipl.-Ing. (TH), 58640 Iserlohn (DE); Waibel, Hans-Joachim, Dipl.-Ing. (FH), 58509 Lüdenscheid (DE)
(74) Vertreter: Dörner, Martin

(56) Entgegenhaltungen:
- EP-A1- 1 154 094
- DE-C1- 19 647 528
- DE-U1- 20 014 017
- DE-U1-202006 000 712
- DE-U1-202006 007 159
- GB-A- 2 321 479

## Beschreibung

Die Erfindung betrifft eine Vorrichtung zur Befestigung von geschnittenen Dachplatten, insbesondere im Gradbereich von Dächern nach dem Oberbegriff des Patentanspruchs 1.

Beim Decken von Dächern werden die Platten verschachtelt angeordnet, so dass der linke Rand einer rechten Platte unter dem rechten Rand der linken Platte liegt. Immer dort, wo die Dachplatten geschnitten werden müssen, beispielsweise im Gratbereich oder auch an Dachgauben, kann es vorkommen, dass am Grat liegende geschnittene Platten nicht von ihrem rechten Nachbarn überdeckt werden. Diese Platten müssen daher gesondert fixiert werden. Dazu ist es bekannt, die Platten anzuschrauben oder mit Haken zu befestigen. Hierzu ist es erforderlich, die Platten zu Bohren und / oder Einzuschlitzen. Darüber hinaus müssen die Platten gegen ein Hineinfallen unter das Sparrenniveau gesichert werden, was mit hohem Aufwand verbunden ist.

Zur Vereinfachung der Befestigung solcher geschnittener Platten wurde in der DE 20014017 U1 ein Dachplatten-Fixierelement vorgeschlagen, welches im Wesentlichen H-förmig ausgebildet ist, wobei die jeweilige Platte zwischen zwei gegenüberliegenden Schenkeln einspannbar ist. Die Einspannung wird dabei dadurch erzielt, dass durch die im gegenüberliegenden Bereich des H-förmigen Elements durch beide Schenkel eine Vollgewindeschraube eingebracht wird, durch welche die beiden Schenkel gespreizt werden.

Eine vorrichtung nach dem Oberbegriff des Anspruchs 1 wird in der DE 19647528 beschrieben.

Nachteilig an dem vorbekannten Fixierelement ist, dass dieses aufwendig herzustellen ist. Zudem kann es auf Grund von Witterungs- und Alterungseinflüssen zu Ermüdungen des aus Kunststoff hergestellten Fixierelements kommen, wodurch die Einspannung der fixierten Platte beeinträchtigt werden kann.

Hier will die Erfindung Abhilfe schaffen. Der Erfindung liegt die Aufgabe zu Grunde, eine Vorrichtung zur Befestigung von geschnittenen Dachplatten insbesondere im Gratbereich von Dächern zu schaffen, welche einfach und kostengünstig herstellbar ist und die darüber hinaus unempfindlicher gegenüber Alterungs- und Witterungseinflüssen ist. Gemäß der Erfindung wird diese Aufgabe durch die Merkmale des kennzeichnenden Teils des Patentanspruchs 1 gelöst.

Unter der Bezeichnung "Dachplatte" sind nachfolgend sämtliche plattenartige Elemente zu subsumieren, welche zum Decken eines Daches eingesetzt werden. Hierzu zählen insbesondere sogenannte Dachziegel oder Dachpfannen.

Mit der Erfindung ist eine Vorrichtung zur Befestigung von Dachplatten, insbesondere im Gradbereich von Dächern geschaffen, welche einfach und kostengünstig herstellbar ist und die darüber hinaus unempfindlicher gegenüber Alterungs- und Witterungseinflüssen ist. Durch die erfindungsgemäße Gestaltung der Vorrichtung auf Basis einer gebogenen Platte mit zwei Schenkeln, wobei ein erster Schenkel von dem zweiten Schenkel durchdrungen ist, ist die Wirkung einer Klammer erzielt, welche über den Halteabschnitt bedienbar ist.

In Weiterbildung der Erfindung ist der Halteabschnitt derart ausgebildet, dass durch ein Anziehen einer durch den Halteabschnitt geführten Befestigungsschraube bei Befestigung an einer Unterkonstruktion eine Verspannung der beiden Schenkel zueinander bewirkt ist. Hierdurch ist eine einfache Handhabung der Befestigungsvorrichtung bei der Montage der Dachplatte bewirkt.

Bevorzugt ist der Halteabschnitt durch eine schlaufenartige Biegung der Platte gebildet. Hierdurch sind gute Spanneigenschaften der Vorrichtung erzielt.

In weiterer Ausgestaltung der Erfindung ist wenigstens ein Umlenkelement angeordnet, welches bei Kompression des Halteabschnitts ein Verspannen der Schenkel gegen eine zwischen diesen angeordnete Dachplatte bewirkt. Hierdurch ist eine gerichtete Umlenkung der Kompressionskraft in eine Spannkraft zwischen den Schenkeln bewirkt. Vorteilhaft ist das wenigstens eine Umlenkelement durch einen hohlzylinderartig gebogenen Plattenabschnitt gebildet. Dabei ist bevorzugt ein Schenkel in einem stumpfen Winkel abgewinkelt entlang des Umlenkelements geführt.

In weiterer Ausgestaltung der Erfindung ist die der Unterkonstruktion zugewandten Unterseite des Halteelements dem Umlenkelement vorgelagert abgewinkelt ausgebildet, wodurch der entlang des Umlenkelements geführte Schenkel an dieses angedrückt ist.

In Weiterbildung der Erfindung weisen die Schenkel an ihrer dem jeweiligen gegenüberliegenden Schenkel zugewandten Seite wenigstens eine Kralle auf. Hierdurch ist eine gute Fixierung der Dachplatte bewirkt.

Bevorzugt ist die wenigstens eine Kralle durch eine Einwölbung gebildet. Hierdurch ist die Kralle einfach herstellbar.

Vorteilhaft ist die Einwölbung kreisförmig um eine in den Schenkel eingebrachte Bohrung ausgebildet. Hierbei bildet die Bohrung eine umlaufende scharfe Kante auf, welche über die Einwölbung gegen die Dachplatte gepresst wird und so eine gute Fixierung der Dachplatte bewirkt.

In weiterer Ausgestaltung der Erfindung ist in der Einwölbung ein Innengewinde vorgesehen. Hierdurch ist eine Einspannung einer Dachplatte erzielbar, ohne dass die zur Befestigung der Vorrichtung eingesetzte Befestigungsschraube in der Dachunterkonstruktion festgezogen werden muss.

Besonders bevorzugt ist die Vorrichtung als Blechstanzbiegeteil ausgebildet. Hierdurch ist eine Massenproduktion der Vorrichtung ermöglicht, wodurch die Herstellkosten reduziert sind. Alternativ kann die Vorrichtung jedoch auch als Kunststoffspritzteil ausgeführt sein.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung einer Befestigungsvorrichtung in der Seitenansicht;
- Figur 2: die Darstellung der Befestigungsvorrichtung aus Figur 1 in der Draufsicht;
- Figur 3: die Befestigungsvorrichtung aus Figur 1 in räumlicher Darstellung und
- Figur 4: die schematische Darstellung der Abwicklung der Befestigungsvor- richtung aus Figur 1.

Die als Ausführungsbeispiel gewählte Befestigungsvorrichtung für geschnittene Dachplatten ist als Stanzbiegeteil ausgebildet und aus einem Federstahlblech gefertigt. Sie besteht im Wesentlichen aus einer gebogenen Platte 1, wodurch zwei Schenkel 2, 3 gebildet sind, welche über einen Halteabschnitt 4 miteinander verbunden sind. Dabei ist in einen Schenkel 3 eine rechteckförmige Aussparung 30 eingebracht, durch welche ein zweiter Schenkel 2 geführt ist, wobei die beiden Schenkel 2, 3 durch die Enden der gebogenen Platte 1 gebildet sind. Der obere Schenkel 3 ist hierbei derart abgewinkelt ausgebildet, dass sein endseitiger Abschnitt im Wesentlichen parallel zum unteren Schenkel 2 verläuft. Zur Verstärkung sind im Biegebereich des Schenkels 3 Verstärkungssicken 33 eingebracht. Weiterhin sind in den Schenkel 2, 3 Einwölbungen 22, 32 eingebracht, welche um in den Schenkeln 2, 3 angeordnete Bohrungen 21, 31 ausgebildet sind. Die so gestalteten Einwölbungen 22, 32 bilden Krallen, welche der Fixierung einer zwischen den Schenkeln 2, 3 einzuspannenden Dachplatte dienen.

Der durch die gebogene Platte 1 gebildete Halteabschnitt 4 weist an seiner dem Schenkel 3 zugewandten Seite beidseitig der Aussparung 30 jeweils ein Umlenkelement 41 auf, welches durch einen hohlzylinderartig gebogenen Plattenabschnitt gebildet ist. Entlang dieser Umlenkelemente 41 ist der Schenkel 3 in einem stumpfen Winkel abgewinkelt geführt. Den Umlenkelementen 41 vorgelagert ist die Unterseite des Halteelements 4 abgewinkelt ausgebildet, wodurch der entlang der Umlenkelemente 41 geführte Schenkel 3 an dieses angedrückt wird. An seiner den Umlenkelementen gegenüberliegenden Seite ist in das Halteelement 4 eine Einwölbung 42 eingebracht. Die Einwölbung 42 dient der besseren Komprimierbarkeit des Halteelements 4. In dem Halteelement 4 sind an dessen Ober- und Unterseite koaxial zwei Bohrungen 43 eingebracht. Die Bohrungen 43 dienen der Aufnahme einer Befestigungsschraube, durch die das Halteelement 4 im Zuge der Befestigung an einer Unterkonstruktion komprimierbar ist. Zur besseren Fixierung des Halteelements auf der Unterkonstruktion ist umlaufend der in der Unterseite des Halteelements 4 eingebrachten Bohrung 43 eine Einwölbung 44 eingebracht, welche sich beim Anziehen der Befestigungsschraube krallenartig in die Unterkonstruktion eindrückt. Zur Versteifung der Oberseite des Halteabschnitts 4 sind in diese weiterhin beidseitig der Bohrung 43 gegenüberliegend zueinander zwei Versteifungssicken 45 eingebracht.

Zur Befestigung einer geschnittenen Dachplatte wird diese zwischen den Schenkeln 2, 3 positioniert. Anschließend wird der Halteabschnitt 4 an der Unterkonstruktion positioniert und über eine - nicht dargestellte - Schraube, welche durch die Bohrungen 43 geführt ist, mit der Unterkonstruktion verschraubt. Beim Anziehen der Schraube erfolgt eine Kompression des Halteabschnitts 4, wodurch die Schenkel 2, 3 gegen die - nicht dargestellte - Dachplatte verspannt werden. Zur Verbesserung der Spannwirkung kann die Einwölbung 43 mit einem Innengewinde versehen sein. Hierdurch wird bei Anliegen des Schraubenkopfes an dem Halteabschnitt 4 eine Kompression des Halteabschnitts 4 bewirkt, ohne dass ein Festziehen der Schraube in der Unterkonstruktion erforderlich ist, welches fallweise zur Verkantung der Dachplatte führen kann. Der selbe Effekt kann auch dadurch erzielt werden, dass eine selbstschneidende Schraube eingesetzt wird, wodurch beim Eindringen der Schraube in die Einwölbung 44 des Halteelements 4 ein Innengewinde geschnitten wird.

## Patentansprüche

1. Vorrichtung zur Befestigung von geschnittenen Dachplatten insbesondere im Gratbereich von Dächern, umfassend einen ersten und einen zweiten Schenkel (2,3), zwischen denen eine Dachplatte einspannbar ist und die mit einem Halteabschnitt (4) verbunden sind, durch den eine Befestigungsschraube durchführbar ist, wobei die Schenkel (2, 3) durch Enden einer gebogenen Platte (1) gebildet sind, **dadurch gekennzeichnet, dass** der erste Schenkel (3) von dem zweiten Schenkel (2) durchdrungen ist.

2. Vorrichtung nach Anspruch 1, **dadurch gekennzeichnet, dass** der Halteabschnitt (4) derart ausgebildet ist, das ein Anziehen einer durch den Haltabschnitt (4) geführten Befestigungsschraube bei Befestigung an einer Unterkonstruktion die beiden Schenkel (2, 3) aufeinander zu bewegt werden.

3. Vorrichtung nach Anspruch 2, **dadurch gekennzeichnet, dass** der Halteabschnitt (4) durch eine schlaufenartige Biegung der Platte (1) gebildet ist.

4. Vorrichtung nach Anspruch 3, **dadurch gekennzeichnet, dass** zur Durchführung der Befestigungsschraube in den gegenüberliegenden Flächen des Halteabschnitts (4) koaxial zwei Bohrungen (43) eingebracht sind, wobei die der Unterkonstruktion zugewandte, bodenseitige Bohrung (43) mit einem Innengewinde versehen ist.

5. Vorrichtung nach Anspruch 3, **dadurch gekennzeichnet, dass** wenigstens ein Umlenkelement (41) angeordnet ist, welches bei Kompression des Halteabschnitts (4) ein Verspannen der Schenkel (2, 3) gegen eine zwischen diesen angeordnete Dachplatte bewirkt.

6. Vorrichtung nach Anspruch 4, **dadurch gekennzeichnet, dass** das wenigstens eine Umlenkelement (41) durch einen hohlzylinderartig gebogenen Plattenabschnitt gebildet ist.

7. Vorrichtung nach Anspruch 4 oder 5, **dadurch gekennzeichnet, dass** ein Schenkel (3) in einem stumpfen Winkel abgewinkelt entlang des Umlenkelements (41) geführt ist.

8. Vorrichtung nach Anspruch 6, **dadurch gekennzeichnet, dass** die der Unterkonstruktion zugewandte Unterseite des Haltelements (4) dem Umlenkelement (41) vorgelagert abgewinkelt ausgebildet ist, wodurch der entlang des Umlenkelements (41) geführte Schenkel (3) an dieses angedrückt ist.

9. Vorrichtung nach einem der vorgenannten Ansprüche, **dadurch gekennzeichnet, dass** die Schenkel (2, 3) an ihrer dem jeweiligen gegenüberliegenden Schenkel (3, 2) zugewandten Seite wenigstens eine Kralle aufweisen.

10. Vorrichtung nach Anspruch 8, **dadurch gekennzeichnet, dass** die wenigstens eine Kralle durch eine Einwölbung (22, 32) gebildet ist.

11. Vorrichtung nach Anspruch 9, **dadurch gekennzeichnet, dass** die Einwölbung (22, 32) kreisförmig um eine in den Schenkel (2, 3) eingebrachte Bohrung (21, 31) ausgebildet ist.

12. Vorrichtung nach einem der vorgenannten Ansprüche, **dadurch gekennzeichnet, dass** diese als Blechstanzbiegeteil ausgebildet ist.

## Claims

1. Fixing device for cut roofing plates, especially in the area of the ridge comprising a first and a second leg (2, 3) between which a roof plate can be clamped and which are connected by a retaining section (4) through which a fixing bolt can pass, where the legs (2, 3) are formed by the ends of a bent plate (1) **characterised in that** the first leg (3) is penetrated by the second leg (2).

2. Device according to claim 1, **characterised in that** the retaining section (4) is formed in such a way that when the device is being attached to a sub-structure, a fixing bolt pushed through the retaining section (4) causes the two legs (2, 3) to move towards one another when it is tightened.

3. Device according to claim 2, **characterised in that** the retaining section (4) is formed by a loop-like bend in the plate (1).

4. Device according to claim 3, **characterised in that** two bores (43) are made coaxially in the opposing surfaces of the retaining section (4) to allow the fixing bolt to pass through, where the bore (43) on the bottom side facing the sub-structure is threaded on the inside.

5. Device according to claim 3, **characterised in that** at least one deflecting element (41) is positioned, which, when the retaining section (4) is compressed, causes the legs (2, 3) to be clamped against a roofing plate arranged between them.

6. Device according to claim 4, **characterised in that** at least one deflecting element (41) is formed by a section of the plate bent to form a hollow cylinder.

7. Device according to claim 4 or claim 5 **characterised in that** one leg (3) is bent to form an obtuse angle and is guided along the deflecting element (41).

8. Device according to claim 6 **characterised in that** the underside of the retaining element (4) facing the sub-structure is bent in front of the deflecting element (41), thereby causing the leg (3) guided along the deflecting element (41) to press against it.

9. Device according to one of the above claims, **characterised in that** the legs (2, 3) have at least one claw on their side facing the opposite leg (3, 2).

10. Device according to claim 8 **characterised in that** the one claw at least is formed by a recess (22, 32).

11. Device according to claim 9 **characterised in that** the recess (22, 32) is formed in the hape of a circle around a bore (21, 31) made in the leg (2, 3).

12. Device according to one of the above claims, **characterised in that** it is formed as a bent metal-sheet stamping.

## Revendications

1. Dispositif de fixation pour plaques de toit découpées, en particulier dans la zone faîtière de toits, comprenant une première et une deuxième branche (2, 3) entre lesquelles il est possible de serrer une plaque de toit et qui sont reliées par un segment de retenue (4) à travers lequel il est possible de faire passer une vis de fixation, sachant que les branches (2, 3) sont formées par des extrémités d'une plaque (1) coudée, **caractérisé en ce que** la première branche (3) est traversée par la deuxième branche (2).

2. Dispositif selon la revendication 1, **caractérisé en ce que** le segment de retenue (4) a été configuré de telle manière que le fait de serrer une vis de fixation, introduite dans le segment de retenue (4) dans une opération de fixation contre une substructure, a pour effet de faire se rapprocher les deux branches (2, 3) l'une de l'autre.

3. Dispositif selon la revendication 2, **caractérisé en ce que** le segment de retenue (4) est formé par une incurvation en forme de boucle de la plaque (1).

4. Dispositif selon la revendication 3, **caractérisé en ce que** pour faire passer la vis de fixation dans les surfaces se faisant face du segment de retenue (4), deux alésages (43) ont été ménagés coaxialement, sachant que l'alésage (43) côté fond regardant la substructure est doté d'un taraudage.

5. Dispositif selon la revendication 3, **caractérisé en ce qu'**au moins un élément déviateur est (41) agencé, lequel en cas de compression du segment de retenue (4) provoque un serrage des branches (2, 3) contre une plaque de toit agencée entre elles.

6. Dispositif selon la revendication 4, **caractérisé en ce qu'**au moins un élément déviateur (41) est formé par un segment de plaque incurvé en forme de cylindre creux.

7. Dispositif selon la revendication 4 ou 5, **caractérisé en ce qu'**une branche (3) est coudée en angle obtus longeant l'élément déviateur (41).

8. Dispositif selon la revendication 6, **caractérisé en ce que** le côté inférieur de l'élément de retenue (4), côté qui regarde la substructure, est agencé coudé en amont de l'élément de renvoi (41), ce qui fait que la branche (3) guidée le long de l'élément déviateur (41) se trouve appliquée contre lui.

9. Dispositif selon l'une des revendications précédentes, **caractérisé en ce que** les branches (2, 3) présentent au moins un crampon sur leur côté regardant la branche (3, 2) lui faisant respectivement face.

10. Dispositif selon la revendication 8, **caractérisé en ce qu'**au moins un crampon est formée par un bombement (22, 32).

11. Dispositif selon la revendication 9, **caractérisé en ce que** le bombement (22, 32) est agencé en forme de cercle autour d'un alésage (21, 31) ménagé dans la branche (2, 3).

12. Dispositif selon l'une des revendications précédentes, **caractérisé en ce que** ce dispositif est configuré comme une pièce en tôle découpée et coudée à la presse.
